# FASCICULE DE BREVET EUROPEEN

(11) **EP 0 481 063 B1**
(45) Date de publication et mention de la délivrance du brevet: **20.07.1994**
(21) Numéro de dépôt: 91909885.5
(22) Date de dépôt: 02.05.1991
(51) Int. Cl.: G10D 9/02

(54) **EMBOUCHURE POUR UN INSTRUMENT A VENT DE LA FAMILLE DES CUIVRES, ET INSTRUMENT POURVU D'UNE TELLE EMBOUCHURE**
MUNDSTÜCK FÜR EIN BLASINSTRUMENT DER FAMILIE DER BLECHBLASINSTRUMENTE UND INSTRUMENTE MIT SOLCH EINEM MUNDSTÜCK
MOUTH PIECE FOR A WIND INSTRUMENT OF THE BRASS FAMILY, AND INSTRUMENT PROVIDED WITH SUCH MOUTH PIECE

(30) Priorité: 03.05.1990 FR 9005857
(43) Date de publication de la demande: 22.04.1992
(73) Titulaire: HEINRICH, Louis, F-68470 Wesserling (FR)
(72) Inventeur: HEINRICH, Louis, F-68470 Wesserling (FR)
(74) Mandataire: Nithardt, Roland
(86) Numéro de dépôt international: FR9100362
(87) Numéro de publication internationale: WO9117538

(56) Documents cités:
- DE-A- 3 044 509
- DE-B- 1 024 784
- DE-C- 0 252 225
- DE-C- 0 418 561

## Description

La présente invention concerne une embouchure pour un instrument à vent de la famille des cuivres, comportant un conduit axial présentant consécutivement une cuvette d'entrée, une zone à section minimale et un cône de sortie s'évasant à partir de la zone à section minimale.

L'invention concerne également un instrument à vent de la famille des cuivres, comportant une telle embouchure et un tuyau d'entrée dans lequel est emboîtée une queue de l'embouchure, ladite queue contenant le cône de sortie du conduit axial de l'embouchure, et le tuyau d'entrée comportant intérieurement un tronçon convergent s'étendant au-delà de la queue de l'embouchure jusqu'à un tronçon à section réduite, de façon à former une chambre dont la section transversale augmente puis diminue progressivement entre la zone à section minimale de l'embouchure et le tronçon à section réduite du tuyau d'entrée.

Les embouchures pour cuivres ont une section minimale qui est précédée d'une cuvette ayant généralement une forme conique ou hémisphérique. Les brevets allemands N° 252 225 et 418 561, ainsi que la demande de brevet allemand N° 3 044 509, décrivent de telles embouchures à cuvette dont le profil présente une courbure à variation continue. Au-delà de cette section minimale, le conduit sonore se présente sous la forme d'un cône inversé, c'est-à-dire s'évasant par rapport au sens d'écoulement de l'air, à l'intérieur d'une queue cylindrique destinée à être emboîtée dans le tuyau d'entrée de l'instrument. Avec cette forme d'embouchure classique, la production de sons aigus avec une bonne qualité sonore est assez difficile, en particulier avec les instruments qui demandent beaucoup de souffle, comme les trompes de chasse.

La présente invention a pour but de perfectionner une telle embouchure, d'une manière permettant d'améliorer la production des sons. Un but particulier de l'invention est de permettre de diminuer l'effort physique de l'exécutant grâce à une configuration judicieuse de l'embouchure et de l'entrée de l'instrument.

A cet effet, la présente invention concerne une embouchure du type indiqué plus haut, caractérisée en ce que la cuvette d'entrée comporte deux zones coniques raccordées l'une à l'autre et ayant des angles de conicité différents, à savoir une première zone ayant un premier angle de conicité relativement faible et une seconde zone ayant un second angle de conicité sensiblement plus grand que le premier.

Grâce à cette forme, la cuvette d'entrée maintient les lèvres dans une position où elles sont libres, mais bien centrées en face de l'orifice formé par la zone à section minimale, et elle permet de concentrer favorablement vers cette zone l'air envoyé par la bouche du musicien. Dans une forme de réalisation particulièrement avantageuse, la zone à section minimale a une forme cylindrique dont la longueur est d'au moins deux fois le diamètre.

Suivant un autre aspect, la présente invention concerne un instrument à vent du genre indiqué plus haut, caractérisé en ce que la zone à section minimale de l'embouchure a une forme cylindrique et en ce que ledit tronçon à section réduite du tuyau d'entrée a une forme cylindrique et est suivi d'un tronçon conique divergent, de sorte que ladite chambre se trouve entre deux tronçons cylindriques de conduit.

Ledit tronçon convergent peut avantageusement avoir une longueur approximativement égale à celle du cône divergent de sortie de l'embouchure, et/ou un angle de conicité approximativement égal à celui dudit cône divergent de sortie de l'embouchure.

De préférence, la queue de l'embouchure a une surface extérieure conique agencée pour s'ajuster, dans le tuyau d'entrée, sur une surface intérieure conique qui définit ledit tronçon convergent au-delà de la queue de l'embouchure.

La présente invention sera mieux comprise à l'aide de la description suivante de quelques exemples de réalisation d'une embouchure d'une trompe de chasse selon l'invention, en référence aux dessins annexés, dans lesquels :
- la figure 1 est une vue en coupe longitudinale d'une première forme d'une embouchure pour trompe de chasse,
- la figure 2 est une vue en coupe longitudinale d'une deuxième forme d'une embouchure pour trompe de chasse,
- la figure 3 est une vue en coupe longitudinale d'une entrée d'une trompe de chasse équipée d'une embouchure selon la figure 1 et
- la figure 4 représente la même trompe de chasse, équipée d'une embouchure selon la figure 2.

L'embouchure 1 représentée à la figure 1 a une forme générale classique comprenant un calice 2 destiné à recevoir les lèvres de l'exécutant, une collerette médiane 3 formant un arrêt, et une queue 4 destinée à être emboîtée dans un tuyau d'entrée d'un instrument tel qu'une trompe de chasse ou tout autre instrument de la famille des cuivres. Alors que les embouchures classiques ont habituellement une queue cylindrique, la queue 4 a une surface extérieure 5 de forme conique convergente, c'est-à-dire que son diamètre est plus petit à l'extrémité libre 6 de la queue qu'au voisinage de la collerette 3.

Le calice 2 contient une cuvette d'entrée 7 s'étendant entre un bord d'entrée arrondi 8 et une zone 10 où la section transversale intérieure de l'embouchure est minimale, à proximité de l'emplacement de la collerette 3. La cuvette 7 est délimitée latéralement par deux surfaces coniques 11 et 12. La première surface conique 11 est relativement courte et elle a une faible conicité, son angle total d'ouverture étant de préférence inférieur à 10°. La seconde surface conique 12 a un angle d'ouverture nettement plus grand, généralement supérieur à 40°. Une brève zone arrondie 13 est prévue pour raccorder les surfaces 11 et 12.

De même, la zone à section minimale 10 a un profil longitudinal arrondi. afin d'éviter une arête vive. Cette zone 10 est suivie d'un cône divergent 14 qui s'étend jusqu'à l'extrémité 6 de l'embouchure, où l'épaisseur de la paroi est relativement mince.

Cette forme du conduit axial de l'embouchure, et en particulier de la cuvette 7, s'avère particulièrement favorable pour permettre au sonneur de jouer les notes aiguës, difficiles à obtenir avec les embouchures commercialisées actuellement. On pense que ce résultat est dû à un effet de ventouse obtenu par la forme en double cône de la cuvette 7 dont la première surface conique 11 forme une sorte de rebord autour des lèvres du sonneur. D'autre part, cette embouchure permet une réduction sensible de l'effort physique du sonneur. La forme convergente/divergente de part et d'autre de la zone à section minimale 10 joue probablement un rôle dans ce phénomène.

L'embouchure 21 illustrée par la figure 2 présente un grand nombre de caractéristiques similaires à celles de l'embouchure 1, c'est pourquoi on a utilisé les mêmes numéros de référence pour les éléments semblables. La seule différence essentielle est que la zone à section minimale est formée par un tronçon cylindrique 22 reliant la seconde surface conique 12 au cône divergent 14. Ce tronçon cylindrique 22 a de préférence une longueur de l'ordre de 4 à 5 fois son diamètre. Cette forme permet d'obtenir de meilleures harmoniques dans les sons, en même temps qu'une amplification des sons et une facilité dans la précision de l'obtention des notes.

Les figures 3 et 4 montrent un tuyau d'entrée 24 d'une même trompe de chasse, équipée respectivement de l'embouchure 1 et de l'embouchure 21. L'extrémité du tuyau 24 qui reçoit l'embouchure est un fourreau renforçé extérieurement par une bague 25 et contenant un tronçon de conduit convergent 26 ayant une surface intérieure conique convergente 27 qui s'étend entre l'extrémité libre 28 du tuyau et une zone à section rétrécie 29 au-delà de laquelle le conduit intérieur du tuyau s'évase de nouveau sous la forme d'un cône divergent 30. La surface conique convergente 27 a la même conicité que la surface extérieure 5 de la queue 4 de l'embouchure, pour permettre l'emboîtement de celle-ci. Toutefois. l'embouchure ne s'emboîte que sur une certaine longueur de la surface 27 dont à peu près la moitié reste non couverte entre l'extrémité 6 de l'embouchure et la zone 29 à section réduite. On a ainsi une sorte de chambre 31 formée par les surfaces coniques opposées 14 et 27 entre les zones de plus petite section 10 ou 22 et 29. Les surfaces coniques 14 et 27 peuvent avoir approximativement le même angle de conicité et/ou la même longueur. Ainsi, le profil longitudinal de la chambre 31 apparaît comme un losange dont on aurait coupé les pointes. Au point de vue acoustique, cette chambre assure une certaine rétention de l'air et une amplification du son à la sortie de l'embouchure, ce qui permet une réduction remarquable de l'effort physique du sonneur et, par là même, une amélioration de la qualité des sons qu'il peut produire. La meilleure efficacité est obtenue avec la forme de la figure 4, où la chambre 31 est précédée et suivie des tronçons cylindriques 22 et 29.

La présente invention n'est pas limitée aux exemples de réalisation décrits ci-dessus, mais elle s'étend à toutes modifications ou variantes évidentes pour un homme de l'art. Elle s'applique également à tout autre instrument de la famille des cuivres comportant ce genre d'embouchure. par exemple la trompette, le clairon, les trombones, etc.

## Revendications

1. Embouchure pour un instrument à vent de la famille des cuivres, comportant un conduit axial présentant consécutivement une cuvette d'entrée, une zone à section minimale et un cône de sortie s'évasant à partir de la zone à section minimale, caractérisée en ce que la cuvette d'entrée (**7**) comporte deux zones coniques raccordées l'une à l'autre et ayant des angles de conicité différents, à savoir une première zone (**11**) ayant un premier angle de conicité relativement faible, et une seconde zone (**12**) ayant un second angle de conicité sensiblement plus grand que le premier.

2. Embouchure selon la revendication 1, caractérisée en ce que la zone à section minimale (**22**) a une forme cylindrique dont la longueur est d'au moins deux fois le diamètre.

3. Instrument à vent de la famille des cuivres, comportant une embouchure (**1, 21**) selon la revendication 1 et un tuyau d'entrée (**24**) dans lequel est emboîtée une queue (**4**) de l'embouchure, ladite queue contenant le cône de sortie du conduit axial de l'embouchure, et le tuyau d'entrée (**24**) comportant intérieurement un tronçon convergent (**26**) s'étendant au-delà de la queue de l'embouchure jusqu'à un troncon à section réduite (**29**), de façon à former une chambre (**31**) dont la section transversale augmente puis diminue progressivement entre la zone à section minimale (**10, 22**) de l'embouchure et le tronçon à section réduite (**29**) du tuyau d'entrée, caractérisé en ce que la zone à section minimale (**10, 22**) de l'embouchure a une forme cylindrique et en ce que ledit tronçon à section réduite (**29**) du tuyau d'entrée a une forme cylindrique et est suivi d'un tronçon conique divergent, de sorte que ladite chambre (**31**) se trouve entre deux tronçons cylindriques de conduit.

4. Instrument selon la revendication 3, caractérisé en ce que ledit tronçon convergent (**26**) a une longueur approximativement égale à celle du cône divergent (**14**) de sortie de l'embouchure.

5. Instrument selon la revendication 3, caractérisé en ce que ledit tronçon convergent (**26**) a un angle de conicité approximativement égal à celui du cône divergent (**14**) de sortie de l'embouchure.

6. Instrument selon la revendication 3, caractérisé en ce que la queue (**4**) de l'embouchure a une surface extérieure conique (**5**) agencée pour s'ajuster, dans le tuyau d'entrée, sur une surface intérieure conique (**27**) qui définit ledit tronçon convergent (**26**) au-delà de la queue de l'embouchure.

7. Instrument selon la revendication 3, caractérisé en ce qu'il est une trompe de chasse.

## Patentansprüche

1. Mundstück für ein Blasinstrument aus der Familie der Blechblasinstrumente, bestehend aus einem axialen Tubus, der nacheinander eine Eingangsschale, einen Bereich mit minimalem Querschnitt und einen Ausgangskonus, der sich ab dem Bereich mit minimalen Querschnitt ausweitet, aufweist, dadurch gekennzeichnet, dass die Eingangsschale (7) zwei miteinander verbundene konische Bereiche mit verschiedenen konischen Winkeln aufweist, das heisst, ein erster Bereich (11), mit einem ersten, relativ geringen konischen Winkel und ein zweiter Bereich (12), mit einem beträchtlich grösserem konischen Winkel als der erste.

2. Mundstück gemäss Anspruch 1, dadurch gekennzeichnet, dass der Bereich mit minimalen Querschnitt (22) eine zylindrische Form hat, deren Länge mindestens doppelt so gross ist wie der Durchmesser.

3. Blasinstrument aus der Familie der Blechblasinstrumente mit einem Mundstück (1, 21) gemäss Anspruch 1 und ein Eingangsrohr (24), in das das Endstück (4) des Mundstücks eingesteckt ist, dieses besagte Endstück enthält den Ausgangskonus des axialen Tubus des Mundstücks und das Eingangsrohr (24) enthält im Inneren einen zusammenlaufenden Abschnitt (26), der über das Endstück des Mundstücks hinaus bis zu einem Abschnitt mit reduziertem Querschnitt (29) hinausgeht, so dass eine Kammer (31) gebildet wird, deren Seitenabmessung sich progressiv zwischen dem Bereich mit minimalen Querschnitt (10, 22) des Mundstücks und dem Bereich mit reduziertem Querschnitt (29) des Eingangsrohrs vermindert oder verbreitert, dadurch gekennzeichnet, dass der Bereich mit minimalem Querschnitt (10, 22) des Mundstücks eine zylindrische Form hat und der besagte Abschnitt mit reduziertem Querschnitt (29) des Eingangsrohrs eine zylindrische Form hat, gefolgt von einem auseinanderlaufenden konischen Abschnitt, so dass die besagte Kammer (31) sich zwischen zwei zylindrischen Abschnitten des Rohres befindet.

4. Instrument gemäss Anspruch 3, dadurch gekennzeichnet, dass der besagte zusammenlaufende Abschnitt (26) ungefähr gleich lang ist wie der zusammenlaufende Konus (14) am Ausgang des Mundstücks.

5. Instrument gemäss Anspruch 3, dadurch gekennzeichnet, dass der besagte zusammenlaufende Abschnitt (26) einen konischen Winkel hat, der ungefähr gleich gross ist wie der des auseinanderlaufenden Konus (14) am Ausgang des Mundstücks.

6. Instrument gemäss Anspruch 3, dadurch gekennzeichnet, dass das Endstück (4) des Mundstücks eine konische Aussenoberfläche hat (5), die so geformt ist, dass sie sich, im Eingangsrohr, einer inneren konischen Oberfläche (27) anpasst, die den besagten zusammenlaufenden Abschnitt (26) ab dem Endstück des Mundstücks definiert.

7. Instrument gemäss Anspruch 3, dadurch gekennzeichnet, dass es ein Jagdhorn ist.

## Claims

1. Mouthpiece for a wind instrument of the brass family, consisting of an axial tube with consecutively an entry bowl, a minimum cross-section zone and an exit cone which widens out from the minimum cross-section zone, characterised in that the entry bowl (7) comprises two connected conic zones each having a different conic angle, that is to say, a first zone (11) with a first relatively small conic angle and a second zone (12) with a conic angle considerably larger than that of the first.

2. Mouthpiece according to Claim 1, characterised in that the minimum cross-section zone (22) is cylindrical in form and has a length which is at least twice that of the diameter.

3. Wind instrument of the brass family, comprising a mouthpiece (1, 21) according to Claim 1 and an entry tube (24) in which the endpiece (4) of the mouthpiece is inserted, the said endpiece containing the exit cone of the axial tube of the mouthpiece and the entry tube (24) containing a converging internal section (26), which carries on after the endpiece of the mouthpiece up to a reduced cross-section zone (29) to form a chamber (31) of which the transversal cross-section increases and then decreases progressively between the minimum cross-section zone (10, 22) of the mouthpiece and the reduced cross-section zone (29) of the entry tube, characterised in that the minimum cross-section zone (10, 22) of the mouthpiece is cylindrical in form and the said reduced cross-section zone (29) of the entry tube is cylindrical in form and followed by a diverging conical section, so that the said chamber (31) is located between two cylindrical sections of the tube.

4. Instrument according to Claim 3, characterised in that the said converging section (26) is approximately of the same length as the diverging section (14) of the mouthpiece exit.

5. Instrument according to Claim 3, characterised in that the said converging section (26) has a conic angle which is approximately the same as that of the diverging cone (14) of the mouthpiece exit.

6. Instrument according to Claim 3, characterised in that the endpiece (4) of the mouthpiece is formed with an exterior conic surface (5), which slots into the interior conic surface of the entry tube (27), which defines the said converging section (26) after the end of the mouthpiece .

7. Instrument according to Claim 3, characterised in that it is a hunting horn.
